# EUROPÄISCHE PATENTSCHRIFT

(11) **EP 4 347 065 B1**
(45) Veröffentlichungstag und Bekanntmachung des Hinweises auf die Patenterteilung: **31.12.2025**
(21) Anmeldenummer: 22727300.0
(22) Anmeldetag: 04.05.2022
(51) Int. Cl.: A63C 17/02, A63C 17/12, A63C 17/01

(54) **SKATEBOARD MIT EINEM VERFORMBAREN TRITTBRETT ZUM ANTRIEB DER RÄDER**
SKATEBOARD WITH A DEFORMABLE DECK TO DRIVE THE WHEELS
PLANCHE À ROULETTES AVEC UN PLANCHE DÉFORMABLE POUR L'ENTRAÎNEMENT DES ROUES

(30) Priorität: 25.05.2021 DE 102021113422
(43) Veröffentlichungstag der Anmeldung: 10.04.2024
(73) Patentinhaber: Kaiser, Axel, 81373 München (DE)
(72) Erfinder: Kaiser, Axel, 81373 München (DE)
(74) Vertreter: Rösler, Uwe
(86) Internationale Anmeldenummer: PCT/EP2022/061934
(87) Internationale Veröffentlichungsnummer: WO 2022/248176

(56) Entgegenhaltungen:
- DE-A1- 102004 029 227
- DE-A1- 102005 033 829
- GB-A- 2 452 692
- US-B2- 8 820 763

## Beschreibung

### Technisches Gebiet

Die Erfindung bezieht sich auf ein Skateboard mit einem elastisch verformbaren Trittbrett, an dessen Unterseite zwei in Längsrichtung des Trittbrettes zueinander beabstandet angeordnete und quer zur Längsrichtung orientierte Skateboard-Achsen zur Anbringung jeweils zweier Räder angebracht sind.

### Stand der Technik

In der Druckschrift DE 103 27 970 A1 ist ein Skateboard offenbart, das über ein elastisch verformbares Trittbrett verfügt, an dessen Unterseite zwei Skateboard-Achsen montiert sind, von denen an der Hinterachse des Skateboards jeweils über einen Freilauf mit Planetengetriebe Räder drehbar angebracht sind. Das einteilig ausgeführte Trittbrett ist im entlasteten Zustand bogenförmig nach oben geformt und vermag bei periodischer Gewichtsbe- und -entlastung Schwingungsbewegungen um einen Winkel α auszuführen. Die Schwingungsbewegungen resultieren in einer periodischen Pendelbewegung der Hinterachse des Skateboards, wodurch der Freilauf derart beschleunigbar ist, so dass die Abtriebszahl im Planetengetriebe größer als die Drehzahl der Antriebsräder ist.

Die Druckschrift DE 34 27 834 A1 offenbart ein Rollbrett mit einem kippbar gelagerten Trittbrett, dessen periodische Kippbewegungen mittels eines Kettenlaufes zum Antrieb eines Antriebsrades genutzt wird, dessen Antriebsachse über einen Freilauf mit dem Kettenlauf gekoppelt ist.

Die Druckschrift GB 2 452 692 A offenbart ein Skateboard, das ein zwischen Vorder- und Hinterachse gespanntes Kabel vorsieht, das mit einem an der Hinterachse angebrachten Zahnstangengetriebe verbunden ist. Durch Deformation des Boards wird der Abstand zwischen Vorder- und Hinterachse verändert, wodurch ein im Getriebe generiertes Drehmoment auf die an der Hinterachse angebrachten Hinterräder zu deren Antrieb übertragen wird. Beim Entlasten des Boards zieht eine am Zahnstangengetriebe befestigte Zugfeder eine linear ausgelenkte Zahnstange zurück und hält das Kabel stets gespannt.

Die Druckschrift US 2002/0067018 A1 offenbart einen Skooter mit einem nach oben gebogenen Trittbrett. Durch Belastung des Trittbrettes wird eine dadurch bedingte Abstandsvergrößerung zwischen Vorder- und Hinterrad genutzt, um den Scooter zu beschleunigen. Hierzu verhindert ein Freilaufgetriebe an der Hinterachse das Zurückrollen des Hinterrads beim Herunterdrücken des nach oben gewölbten Trittbretts, wodurch ein Vortrieb, vergleichbar mit der Fortbewegung einer Raupe, durch ein Abstoßen in Fahrtrichtung, bewirkt wird.

Die Druckschrift US 8 820 763 B2 beschreibt eine Art Tretroller, bei dem der Abstand zwischen Vorder- und Hinterachse über ein starres Verbindungselement konstant gehalten wird. Über dem Verbindungselement ist ein nach oben gewölbtes Trittbrett angeordnet, so dass beim Durchdrücken des gewölbten Trittbretts eine an dessen hinteren Ende befestigte Zahnstange durch ein an der Hinterachse montiertes Zahnradgetriebe betätigt wird, das das Hinterrad antreibt.

Die Druckschrift WO 2014/043450 A1 beschreibt einen zur vorstehenden Druckschrift ähnlichen Tretroller mit einem nach oben gewölbten Trittbrett sowie einem starrem Verbindungselement zwischen Vorder- und Hinterachse, allerdings wird die Vor- und Zurückbewegung des hinteren Trittbrettendes über einen Mechanismus in Rotationsbewegung zum Antrieb der Hinterräder umgesetzt, bei dem ein am hinteren Ende des Trittbretts befestigtes Verbindungselement entlang eines spiralförmigen Bauteils geführt ist, dessen Spiralachse mit der Hinterachse des Fahrgeräts verbunden ist. Durch die Anzahl der Windungen oder das Kippen der Spirale in Längsrichtung kann die Drehzahl der Hinterachse beeinflusst werden.

Bei allen bekannten, über einen Muskelkraft bzw. Gewichtsverlagerung antreibbaren, mechanischen Antrieb verfügenden Skateboards wird eine Gewichtskraft getriebene Deformation oder Neigungsänderung des Trittbrettes über einen Antriebsmechanismus direkt zum Vortrieb des Skateboards genutzt.

Die Druckschrift DE 10 2004 029 227 A1 offenbart einen Rollwagen zur Fortbewegung einer Person mittels eigener Körperkraft. Der Rollwagen weist einen Rahmen mit einem in Fortbewegungsrichtung vorderen Abschnitt (4) und einem in Fortbewegungsrichtung hinteren Abschnitt auf, an denen jeweils wenigstens eine Rolle gelagert ist, wobei zumindest eine der Rollen eine Antriebsrolle ist. Im vorderen Abschnitt des Rahmens ist ein Handbetätigungselement angeordnet, auf das durch einen Benutzer per Hand Kraft ausgeübt werden kann. Zudem ist eine über die Kraftausübung des Benutzers auf das Handbetätigungselement betätigbare Antriebseinrichtung vorgesehen, mit der die auf das Handbetätigungselement ausgeübte Kraft auf die Antriebsrolle im hinteren Abschnitt des Rahmens übertragen wird.

### Darstellung der Erfindung

Der Erfindung liegt die Aufgabe zugrunde, ein Skateboard mit einem elastisch verformbaren Trittbrett, an dessen Unterseite zwei in Längsrichtung des Trittbrettes zueinander beabstandet angeordnete und quer zur Längsrichtung orientierte Skateboard-Achsen zur Anbringung jeweils zweier Räder angebracht sind, derart weiterzubilden, so dass ein Muskelkraft angetriebener Skateboard-Antrieb dafür sorgt, eine Skateboard-Beschleunigung nicht, wie bei allen bekannten Antriebsformen, während einer Körpergewichtskraft-bedingten Deformation oder Lageänderung des Trittbrettes, sondern während der Entlastung des Trittbrettes hervorzurufen. Auf diese Weise lässt sich das Skateboard in einer natürlichen und viel harmonischeren Art und Weise beschleunigen und durch einen Nutzer bedienen.

Die Lösung der der Erfindung zugrunde liegenden Aufgabe ist im Anspruch 1 angegeben. Den Erfindungsgedanken in vorteilhafter Weise weiterbildende Merkmale sind in den Unteransprüchen sowie der weiteren Beschreibung, insbesondere unter Bezugnahme auf ein illustriertes Ausführungsbeispiel zu entnehmen.

Das lösungsgemäße Skateboard verfügt über wenigstens eine Skateboard-Achse, vorzugsweise die Hinterachse, die über eine vorzugsweise durchgängige Drehwelle verfügt, an der die Räder jeweils Drehwellen-endseitig drehfest angebracht sind. Zudem ist längs der Drehwelle ein Getriebe, vorzugsweise in Art eines Freilaufgetriebes oder einer Fliehkraftkupplung, angebracht, das zur Ausübung eines ausschließlich in einer Drehrichtung um die Drehwelle auf die Drehwelle orientiertes Antriebsmoment zu erzeugen in der Lage ist.

Zudem ist an der Unterseite des Trittbretts ein sich zwischen den Skateboard-Achsen erstreckendes Verbindungselement angebracht, das vorzugsweise biegeelastisch ausgebildet ist und über zwei Verbindungselementenden verfügt, die an den Skateboard-Achsen und/oder dem Trittbrett, vorzugsweise möglichst nahe den Skateboard-Achsen befestigt sind. Das Verbindungselement verläuft zwischen seinen Verbindungselementenden beabstandet zur Unterseite des Trittbrettes, wobei es eine zum Trittbrett abgewandt konvexe Form besitzt und mittig zwischen beiden Skateboard-Achsen einen maximalen Abstand zum Trittbrett aufweist, der in einem lastfreien Zustand des Trittbrettes maximal und im Wege einer Last-bedingten, elastischen Verformung des Trittbrettes reduzierbar ist.

Ferner ist ein Zugkräfte übertragendes, seil- oder bandförmiges Antriebsmittel vorgesehen, das einerseits unter Vorgabe eines ersten Wickeldrehsinnes am Getriebe auf- und abwickelbar gefügt ist und andererseits im Bereich des maximalen Abstandes zwischen dem Trittbrett und dem Verbindungselement derart angelenkt ist, dass bei Belastung des Trittbrettes und einer damit einhergehenden Reduzierung des maximalen Abstandes zwischen Trittbrett und Verbindungselement das seil- oder bandförmige Antriebsmittel auf das Getriebe aufwickelbar ist und bei Reduzierung der Belastung des Trittbrettes und einer damit einhergehenden Vergrößerung des maximalen Abstandes zwischen Trittbrett und Verbindungselement, das Antriebsmittel unter Ausübung des auf die Drehwelle wirkenden Antriebsmomentes, das wenigstens durch eine dem Trittbrett innewohnende elastische Rückstellkraft hervorgerufen wird, abwickelbar ist.

Um die Aufwicklung des seil- oder bandförmigen Antriebsmittels auf das Getriebe während einer Belastung des Trittbrettes und einer damit verbundenen Verringerung des Abstands zwischen Trittbrett und Verbindungselement zu bewerkstelligen, ist ein Zugkräfte übertragendes, seil- oder bandförmiges Aufwickelmittel vorgesehen, das einerseits am Getriebe in einem zum ersten Wickeldrehsinn entgegengesetzten Wickeldrehsinn auf- und abwickelbar gefügt ist und andererseits an einer Federanordnung zur Erzeugung einer längs des Aufwickelmittels wirkenden Zugspannung befestigt ist. Die Federkraft der Federanordnung und die dadurch hervorgerufene Zugspannung längs des Aufwickelmittels sind so gering wie möglich zu wählen, zumal sie dem in der Beschleunigungsphase des Trittbrettes wirkenden Antriebsmomentes kontinuierlich entgegenwirkt, jedoch ausreichend groß genug zu wählen, um eine kontrollierte Aufwicklung des seil- oder bandförmigen Antriebmittels auf das Getriebe, vorzugsweise im Zustand einer maximalen Gewichtskraftbedingten elastischen Verformung des Trittbrettes, bei dem der maximale Abstand zwischen Trittbrett und Verbindungselement minimal ist, sicherzustellen.

Um die Beschleunigung des Skateboardes innerhalb der Beschleunigungsphase, d.h. während der elastischen Rückformung des Trittbrettes aus dem Zustand maximaler Gewichtskraft-bedingter Deformation, in dem das Trittbrett eine maximale Annäherung an das Verbindungselement besitzt, in den lastfreien Trittbrettzustand, zu optimieren, gilt es, eine vielfache Umschlingung des seil- bzw. bandförmigen Antriebmittels auf das Getriebe zu realisieren. Hierzu sieht das Skateboard die Anbringung wenigstens einer, vorzugsweise einer Vielzahl von drehbar gelagerten Umlenkrollen, sowohl an der Unterseite des Trittbrettes, als auch an der dem Trittbrett zugewandten Seite des Verbindungselementes am Ort des maximalen Abstandes zwischen Trittbrett und Verbindungselement vor, so dass das endseitig am Trittbrett oder am Verbindungselement am Ort des maximalen Abstandes angebrachte Antriebsmittel durch Vielfachumschlingung um die drehbar angeordneten Umlenkrollen, quasi vergleichbar einer Vielfach-Flaschenzuganordnung, geführt ist, bevor das Antriebsmittel direkt oder mittelbar zur Aufwicklung auf das Getriebe geführt wird. Auf diese Weise lässt sich die Länge des auf das Getriebe aufwickelbare Antriebsmittel signifikant vergrößern, im Verhältnis zum Maximalhub bzw. einer maximalen Abstandsänderung zwischen Trittbrett und Verbindungselement.

Das lösungsgemäße Skateboard vermag somit die im Trittbrett zwischengespeicherte Biegespannung, die durch die Gewichtskraft einer auf dem Skateboard lastenden Person herrührt, beim Aufwippen bzw. Lösen der Biegespannung in Antriebsenergie umzusetzen, wobei das seil- oder bandförmige Antriebsmittel an den drehbar angeordneten Umlenkrollen mehrmals zwischen Trittbrett und dem darunter angeordneten Verbindungselement geführt ist. In der Phase des Durchdrückens des Trittbrettes und des daraus resultierenden geringen Abstandes zwischen Trittbrett und Verbindungselement, rollt sich das Antriebsmittel auf das Getriebe an der hinteren Skateboard-Achse auf. In der Phase des Aufwippens bzw. Entlastens des Trittbrettes sorgt die Biegespannung des Trittbrettes dafür, dass sich das Trittbrett in seine lastfreie Ausgangsposition zurückformt und sich dabei der Abstand zwischen den am Trittbrett und Verbindungselement angebrachten Umlenkrollen vergrößert, wodurch sich das auf dem Getriebe aufgerollte bzw. aufgewickelte Antriebsmittel abrollt. Hierdurch werden die Drehwelle der Hinterachse und die an dieser befestigten Räder angetrieben.

Dadurch, dass das Antriebsmittel mehrmals über die Umlenkrollen am Trittbrett sowie am Verbindungselement geführt sind, lässt sich über diesen Mechanismus in Art eines Flaschenzuges der Weg des Antriebsmittels derart beeinflussen, so dass eine Anpassung der Kraftübertragung an verschiedene Drehzahlen der Drehwelle an der hinteren Skateboard-Achse möglich ist.

Vorzugsweise eignen sich zur Ausbildung des An- und Aufwickelmittels ein dehnungsstabiles Seil oder Band aus einem verschleißarmen Kunststofffaser-Geflecht oder einem metallischen Werkstoff.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnungen exemplarisch beschrieben. Es zeigen:
- Fig. 1a: Gesamtseitenansicht eines lösungsgemäß ausgebildeten Skateboards im entlasteten Zustand,
- Fig. 1b: Detailansicht des Skateboards im entlasteten Zustand,
- Fig. 2a: Gesamtseitenansicht eines lösungsgemäß ausgebildeten Skateboards im belasteten Zustand sowie
- Fig. 2b: Detailansicht des Skateboards im belasteten Zustand.

### Wege zur Ausführung der Erfindung, gewerbliche Verwendbarkeit

Das in sämtlichen Figuren 1a, b sowie 2 a, b illustrierte Skateboard besteht aus einem biegsamen bzw. elastisch verformbaren Trittbrett 1, das vorzugsweise aus verleimten Hölzern oder anderen geeigneten biegsamen Materialien gefertigt ist. Das Trittbrett 1 verfügt über eine üblicherweise geformte Skateboardform und ist vorzugsweise im mittleren Trittbrettbereich mittig etwas konvex nach oben gewölbt und mit positiver Vorspannung versehen, wie dies bei Skateboards als "Camber" bezeichnet wird.

Die Figuren 1 a, b zeigen das Skateboard in einer Gesamtseitenansicht und Detailsansicht im entlasteten Zustand, die Figuren 2a, b zeigen das Skateboard entsprechend jeweils im belasteten Zustand. Die weitere Beschreibung nimmt Bezug auf alle Figuren.

An der Unterseite des Trittbrettes 1 sind eine vordere und hintere Skateboard-Achse 2, 3 angebracht, an denen jeweils zwei Räder 4 befestigt sind.

Die Skateboard-Vorderachse 2 entspricht dem gängigen Aufbau einer Skateboard-Achse, die bei einer seitlichen Neigung des Trittbretts 1 eine Lenkung des Skateboards bewirkt.

Unterhalb des Trittbretts 1 ist ein Verbindungselement 5 zwischen Skateboard-Vorder- und -hinterachse 2, 3 an der Unterseite des Trittbrettes 1 befestigt. Das Verbindungselement 5 kann einstückig oder aus wenigstens zwei Teilen zusammengesetzt sein, die über ein stabiles und vorzugsweises starres Fügemittel miteinander verbunden sind. Im Falle eines aus zwei Teilen zusammengesetzten Verbindungselementes 5 ist es vorteilhaft die Fügung mittig zur Längserstreckung des Verbindungselementes 5 zu wählen. Nicht notwendigerweise ist das Verbindungselement 5 aus einem biegeelastischem Material gefertigt, bspw. aus Holz oder faserverstärktem Kunststoff. Es ist ebenso denkbar das Verbindungselement 5 formstabil auszubilden, bspw. durch entsprechende Formen- und/oder Materialwahl.

Die Befestigung der beiden Enden des Verbindungselementes 5 erfolgt vorzugsweise über Scharniere oder Nuten, so dass eine relative Längsbeweglichkeit des Verbindungselementes 5 relativ zum Trittbrett 1 möglich ist. Zudem ist die konvexe Formgebung des Verbindungselementes 5 derart gewählt, dass das Verbindungselement 5 im Bereich des maximalen Abstandes 6 zwischen Verbindungselement 5 und Trittbrett 1 gerade nicht den Boden berührt, auf dem das Skateboard aufliegt.

An der Unterseite des Trittbretts 1 sowie auch an der Oberseite des Verbindungselementes 5 sind jeweils mittig und quer zur Längsrichtung des Trittbrettes 1 ein Lager 7, 8 angeordnet, in dem jeweils mehrere Kugellager gelagerte Umlenkrollen 9, 10 angebracht sind, über die ein seilförmiges Antriebsmittel 11 geführt ist. Das seilförmige Antriebsmittel 11 ist einseitig, entweder am Trittbrett 1 oder am Verbindungselement 5 endseitig befestigt, umläuft die Vielzahl der an den Lagern 7, 8 drehbar angebrachten Umlenkrollen 9, 10 und verläuft im Weiteren über eine weitere, nahe der hinteren Skateboard-Achse 3 angeordnete Umlenkrolle 12. Die hintere Umlenkrolle 12 verhindert, dass der Abstand zwischen hinterer Umlenkrolle 12 und den Lagern 7, 8 beim Durchdrücken des Trittbrettes 1 und einer daraus resultierenden Neigung der Skateboard-Hinterachse 3 verlängert wird. Die hintere Umlenkrolle 12 ist zudem seitlich neigbar gelagert, damit das seilartige Antriebsmittel 11 bei Lenkbewegungen der hinteren Skateboard-Achse 3 nicht aus der Umlenkrollen-Führung springen kann.

Das Brett-artig ausgebildete Verbindungselement 5 verfügt im Bereich der hinteren Umlenkrollen 12 über eine Aussparung, durch die das seilartige Antriebsmittel 11 im Weiteren ungehindert in Richtung hinterer Skateboard-Achse 3 geführt werden kann. Die hintere Skateboard-Achse 3 unterscheidet sich von einer Standard-Skateboard-Achse dadurch, dass eine durchgehende Drehwelle (nicht sichtbar dargestellt) vorgesehen ist, an der die Räder 4 drehfest aufsitzen. Die Drehwelle der hinteren Skateboard-Achse 3 ist über Kugellager mit dem Achsenrahmen 13 verbunden. Der Achsenrahmen 13 ist bereichsweise offen gestaltet, so dass unmittelbar an der Drehwelle ein Getriebe 14, vorzugsweise in Art eines Freilaufgetriebes oder einer Fliehkraftkupplung, angebracht ist, auf das das seilförmige Antriebsmittel 11 mit einem ersten Wickeldrehsinn auf- und abwickelbar endseitig befestigt ist. Hierzu weist das Getriebe 14 eine für die Auf- und Abwicklung des seilförmigen Antriebsmittels 11 erste nutförmig ausgebildete Spindelkontur 15 auf.

Im Übrigen ist die hintere Skateboard-Achse 3 wie bei Skateboard-Achsen üblich derart angebracht, so dass eine seitliche Neigung des Trittbretts 1 eine Lenkung des Skateboards bewirkt.

Somit erstreckt sich das seilförmige Antriebsmittel 11 zwischen einer festen Anbringung am Trittbrett 1 oder Verbindungselement 5 im Bereich ihres gegenseitigen maximalen Abstandes 6 und dem an der hinteren Skateboard-Achse 3 angebrachten Getriebes 14.

Um das seilförmige Antriebsmittel 11 im belasteten Zustand des Skateboards auf die am Getriebe 14 angeordnete erste Spindelkontur 15 sicher und kontrolliert aufzuwickeln, zumal in diesem Zustand der maximale Abstand 6 zwischen Trittbrett 1 und Verbindungselement 5 minimal ist, siehe die Abbildungen 2a, b, sieht das Getriebe 14 eine zweite nutförmig ausgebildete Spindelkontur 16 vor, auf der ein seilförmiges Aufwickelmittel 17 mit einem dem ersten Drehwickelsinn entgegengesetzt orientierten zweiten Drehwickelsinn aufgewickelt und fixiert ist. Das andere Ende des Aufwickelmittels 17 ist an einer Federanordnung 18, die vorzugsweise mittig an der Unterseite des Trittbretts 1 befestigt ist, fixiert.

Die Federanordnung 18 generiert eine längs des seilförmigen Aufwickelmittels 17 wirkende Zugkraft bzw. Zugspannung, die gerade so stark ausgelegt ist, dass sie das lose seilförmige Antriebsmittel 11 auf die erste Spindelkontur 15 am Getriebe 14 aufrollen kann, zumal sie, wie im Weiteren noch erläutert wird, dem Antriebsdrehmoment entgegenwirkt.

Das Getriebe 14 ist derart angeordnet und ausgebildet, so dass es sich beim Aufwickeln des seilförmigen Antriebsmittels 11 frei in gegensätzlicher Fahrtrichtung bewegen kann, ohne die Drehung der Drehwelle, an der die Räder 4 drehfest befestigt sind, zu beeinflussen. Hingegen beim Abwickeln des seilförmigen Antriebsmittels 11 wird ein das Skateboard beschleunigendes Drehmoment auf die Drehwelle übertragen, solange die Abwicklung schneller erfolgt als die Drehwelle der Hinterachse dreht.

Im Weiteren wird der Auf- und Abwickelvorgang des seilförmigen Antriebsmittels 11 auf bzw. von der ersten Spindelkontur 15 erläutert.

Die Figuren 1a, b zeigen das Skateboard in einem lastfreien Zustand, bei dem sich das Trittbrett 1 und das unter dem Trittbrett 1 angeordnete Verbindungselement 11 maximal beabstanden. In einer ersten Phase steigt ein Fahrer auf das Skateboard und drückt das elastische Trittbrett 1 nach unten durch. Dadurch wird der Abstand zwischen Trittbrett 1 und Verbindungselement 5 verringert und das seilförmige Aufziehmittel 17 rollt das frei gewordene bzw. lose seilförmige Antriebsmittel 11 auf die erste Spindelkontur 15 des Getriebes 14 auf. Dieser Zustand ist in den Figuren 2a, b illustriert. Durch den Aufwickelvorgang des seilförmigen Antriebsmittels 11 wird die Vorwärtsbewegung des Skateboards nicht beeinträchtigt.

Sobald sich der Fahrer nach oben abstößt und das Trittbrett 1 entlastet, formt sich das Trittbrett 1 aufgrund der in diesem inhärenten elastischen Rückstellkräfte eigenständig zurück. Dieser lastfreie Zustand ist in den Figuren 1a, b illustriert. Der maximale Abstand 6 zwischen dem Trittbrett 1 und dem Verbindungselement 5 vergrößert sich und bewirkt eine Zugkraft längs des seilförmigen Antriebsmittels 11, die die Abwickelung des seilförmigen Antriebsmittels 11 von der ersten Spindelkontur 15 am Getriebe 14 initiiert. Vermittels des seilförmigen Antriebsmittels 11 werden die im Trittbrett 1 frei werdenden elastischen Rückstellkräfte in ein, an der Drehwelle der hinteren Skateboard-Achse 3 beschleunigend angreifendes Drehmoment umgesetzt, solange die Drehzahl des Getriebes 14 während der Abwicklung des seilförmigen Antriebsmittels 11 von der ersten Spindelkontur 15 größer ist als die Drehzahl der Drehwelle.

### Bezugszeichenliste

- 1: Trittbrett
- 2: vordere Skateboard-Achse
- 3: hintere Skateboard-Achse
- 4: Räder
- 5: Verbindungselement
- 6: maximaler Abstand
- 7, 8: Lager
- 9,10: Umlenkrollen
- 11: seilförmiges Antriebsmittel
- 12: hintere Umlenkrollen
- 13: Achsenrahmen
- 14: Freilaufgetriebe
- 15: erste Spindelkontur
- 16: zweite Spindelkontur
- 17: seilförmiges Aufwickelmittel
- 18: Federanordnung

## Patentansprüche

1. Skateboard mit einem elastisch verformbaren Trittbrett (1), an dessen Unterseite zwei in Längsrichtung des Trittbrettes (1) zueinander beabstandet angeordnete und quer zur Längsrichtung orientierte Skateboard-Achsen (2, 3) zur Anbringung jeweils zweier Räder (4) angebracht sind, wobei
eine der Skateboard-Achsen (3) eine Drehwelle besitzt, an der beide Räder (4) drehfest verbunden sind und längs der ein Getriebe angebracht ist, das zur Ausübung eines ausschließlich in einer Drehrichtung um die Drehwelle auf die Drehwelle orientiertes Antriebsmoment zu erzeugen in der Lage ist, und
an der Unterseite des Trittbrettes (1) ein sich zwischen den Skateboard-Achsen (2, 3) erstreckendes Verbindungselement (5) angebracht ist, mit zwei an den Skateboard-Achsen (2, 3) und/oder dem Trittbrett (1) befestigten Verbindungselementenden, zwischen denen das Verbindungselement (5) zur Unterseite des Trittbrettes (1) beabstandet ist, eine zum Trittbrett (1) abgewandt konvexe Form aufweist und mittig zwischen beiden Skateboard-Achsen (2, 3) einen maximalen Abstand (6) zum Trittbrett (1) aufweist, der in einem Last-freien Zustand des Trittbrettes (1) maximal und im Wege einer Last-bedingten, elastischen Verformung des Trittbretts (1) reduzierbar ist,
**dadurch gekennzeichnet, dass** ein Zugkräfte übertragendes, seil- oder bandförmiges Antriebsmittel (11) einerseits mit einem ersten Wickeldrehsinn auf- und abwickelbar am Getriebe und andererseits im Bereich des maximalen Abstandes (6) zwischen Trittbrett (1) und Verbindungselement (5) derart angelenkt ist, dass bei Belastung des Trittbrettes (1) und einer damit einhergehenden Reduzierung des maximalen Abstandes (6) das Antriebsmittel (11) auf das Getriebe aufwickelbar ist und bei Reduzierung der Belastung und einer damit einhergehenden Vergrößerung des maximalen Abstandes (6) das Antriebsmittel (11) unter Ausübung des auf die Drehwelle wirkenden Antriebsmomentes, hervorgerufen wenigstens durch eine dem Trittbrett (1) innewohnende elastische Rückstellkraft, abwickelbar ist, und
dass am Ort des maximalen Abstandes (6) zwischen dem Trittbrett (1) und dem Verbindungselement (5) jeweils an der Unterseite des Trittbrettes (1) und einer dem Trittbrett (1) zugewandten Seite des Verbindungselementes (5) wenigstens eine drehbar gelagerte Umlenkrolle (9, 10) angeordnet ist, über die das Antriebsmittel (11) geführt ist.

2. Skateboard nach Anspruch 1,
**dadurch gekennzeichnet, dass** das Getriebe ein Freilaufgetriebe (14) oder eine Fliehkraftkupplung ist.

3. Skateboard nach Anspruch 1 oder 2,
**dadurch gekennzeichnet, dass** das Verbindungselement (5) biegeelastisch ist.

4. Skateboard nach einem der Ansprüche 1 bis 3,
**dadurch gekennzeichnet, dass** das Trittbrett (1) im Last-freien Zustand eine vom Verbindungselement (5) abgewandt konvexe Krümmung aufweist.

5. Skateboard nach einem der Ansprüche 1 bis 4,
**dadurch gekennzeichnet, dass** ein Zugkräfte übertragendes, seil- oder bandförmiges Aufwickelmittel (17) einerseits am Getriebe in einem zum ersten Wickeldrehsinn entgegengesetzten Wickeldrehsinn auf- und abwickelbar gefügt ist und andererseits an einer Federanordnung (18) zur Erzeugung einer längs des Aufwickelmittels (17) wirkenden Zugspannung befestigt ist.

## Claims

1. A skateboard having an elastically deformable deck (1), on the underside of which two skateboard axles (2, 3) are mounted, which are arranged spaced apart from one another in the longitudinal direction of the deck (1) and which are orientated transversely with respect to the longitudinal direction for mounting two wheels (4) in each case, wherein
one of the skateboard axles (3) has a rotary shaft to which both wheels (4) are connected in a rotationally fixed manner and along which a gear is mounted which is capable of exerting, onto the rotary shaft, a driving torque orientated exclusively in one direction of rotation about the rotary shaft, and
on the underside of the deck (1), a connecting element (5) is mounted which extends between the skateboard axles (2, 3), has two connecting element ends which are fastened to the skateboard axles (2, 3) and/or the deck (1) and between which the connecting element (5) is spaced apart from the underside of the deck (1), has a convex shape facing away from the deck (1), and, centrally between the two skateboard axles (2, 3), has a maximum distance (6) from the deck (1) which is maximum in a load-free state of the deck (1) and can be reduced by way of a load-induced, elastic deformation of the deck (1),
**characterised in that** a cable- or belt-shaped drive means (11) which transmits tensile forces is articulated, on the one hand, on the gear such that it can be wound up and unwound with a first winding direction of rotation, and, on the other hand, is articulated in the region of the maximum distance (6) between the deck (1) and the connecting element (5) in such a manner that, when the deck (1) is loaded and there is an associated reduction in the maximum distance (6), the drive means (11) can be wound up onto the gear, and, when there is a reduction in the loading and an associated increase in the maximum distance (6), the drive means (11) can be unwound while exerting the driving torque which is caused at least by an elastic return force inherent in the deck (1) and acts on the rotary shaft, and
**in that** at the location of the maximum distance (6) between the deck (1) and the connecting element (5) at least one rotatably mounted deflection roller (9, 10), over which the drive means (11) is guided, is arranged on each of the underside of the deck (1) and a side of the connecting element (5) facing the deck (1).

2. The skateboard according to claim 1,
**characterised in that** the gear is a freewheel gear (14) or a centrifugal clutch.

3. The skateboard according to claim 1 or 2,
**characterised in that** the connecting element (5) is elastically bendable.

4. The skateboard according to any one of claims 1 to 3,
**characterised in that** in the load-free state, the deck (1) has a convex curvature facing away from the connecting element (5).

5. The skateboard according to any one of claims 1 to 4,
**characterised in that** a cable- or belt-shaped winding means (17) which transmits tensile forces is joined, on the one hand, to the gear in such a manner that it can be wound up and unwound in a winding direction of rotation opposite to the first winding direction of rotation and, on the other hand, is fastened to a spring arrangement (18) for generating a tensile stress acting along the winding means (17).

## Revendications

1. Planche à roulettes, dotée d'une planche d'appui (1) élastiquement déformable, sur la face inférieure de laquelle sont montés deux axes (2, 3) de planche à roulettes, écartés l'un de l'autre dans la direction longitudinale de la planche d'appui (1) et orientés à la transversale de la direction longitudinale, pour le montage de chaque fois deux roues (4),
l'un (3) des axes de planche à roulettes détenant un arbre de rotation, sur lequel les deux roues (4) sont reliées de manière solidaire en rotation et le long duquel est montée une transmission, qui est apte à exercer sur l'arbre de rotation un couple d'entraînement exclusivement orienté sur l'arbre de rotation dans une direction de rotation autour de l'arbre de rotation et
sur la face inférieure de la planche d'appui (1) étant monté un élément de liaison (5) s'étendant entre les axes (2, 3) de planche à roulettes, doté de deux extrémités d'élément de liaison, fixées sur les axes (2, 3) de planche à roulettes et / ou sur la planche d'appui (1), entre lesquelles l'élément de liaison (5) est écarté par rapport à la face inférieure de la planche d'appui (1), présente une forme convexe s'éloignant de la planche d'appui (1) et présente au centre entre les deux axes (2, 3) de planche à roulettes un écart (6) maximum par rapport à la planche d'appui (1), qui lorsque la planche d'appui (1) ne se trouve pas sous contrainte, peut se réduire au maximum et par voie d'une déformation élastique de la planche d'appui (1) due à une contrainte,
**caractérisée en ce qu'**un moyen d'entraînement (11) transmettant des forces de traction, en forme de câble ou de bande, est articulé d'une part sur la transmission en étant susceptible de s'enrouler et se dérouler dans un premier sens d'enroulement et d'autre part dans la zone de l'écart (6) maximum entre la planche d'appui (1) et l'élément de liaison (5), de telle sorte que lors d'une contrainte de la planche d'appui (1) et d'une réduction qui en résulte de l'écart maximum (6), le moyen d'entraînement (11) soit susceptible d'être enroulé sur la transmission et lors d'une réduction de la contrainte et d'une augmentation qui en résulte de l'écart maximum (6), en exerçant le couple d'entraînement agissant sur l'arbre de rotation, provoqué au moins par une force de rappel intrinsèque à la planche d'appui (1), le moyen d'entraînement (11) soit susceptible d'être déroulé et
**en ce qu'**à l'endroit de l'écart maximum (6) entre la planche d'appui (1) et l'élément de liaison (5), chaque fois sur la face inférieure de la planche d'appui (1) et un côté de l'élément de liaison (5) faisant face à la planche d'appui (1) est placé au moins un galet de renvoi (9, 10) logé de manière rotative, par l'intermédiaire duquel le moyen d'entraînement (11) est guidé.

2. Planche à roulettes selon la revendication 1,
**caractérisée en ce que** la transmission est une transmission à roue libre (14) ou un embrayage centrifuge.

3. Planche à roulettes selon la revendication 1 ou 2,
**caractérisée en ce que** l'élément de liaison (5) est élastique en flexion.

4. Planche à roulettes selon l'une quelconque des revendications 1 à 3,
**caractérisée en ce que** lorsqu'elle n'est pas sous contrainte, la planche d'appui (1) comporte une courbure convexe détournée de l'élément de liaison (5).

5. Planche à roulettes selon l'une quelconque des revendications 1 à 4,
**caractérisée en ce qu'**un moyen d'enroulement (17) transmettant des forces de traction, en forme de câble ou de bande est assemblé d'une part sur la transmission en étant susceptible d'être enroulé et déroulé dans un sens d'enroulement opposé au premier sens d'enroulement et d'autre part, est fixé sur un ensemble de ressorts (18), pour générer une tension en traction agissant le long du moyen d'enroulement (17).
